# EUROPÄISCHE PATENTSCHRIFT

(11) **EP 0 117 279 B1**
(45) Veröffentlichungstag und Bekanntmachung des Hinweises auf die Patenterteilung: **03.05.1989**
(21) Anmeldenummer: 83109552.6
(22) Anmeldetag: 26.09.1983
(51) Int. Cl.: G08G 1/07

(54) **Richtungsweisende Lauflichtanlage**
Direction-indicating running light system
Système de signaux lumineux animés pour indicateur de direction

(30) Priorität: 29.01.1983 DE 3302981
(43) Veröffentlichungstag der Anmeldung: 05.09.1984
(73) Patentinhaber: Adolf Nissen Elektrobau GmbH + Co KG, D-25832 Tönning (DE)
(72) Erfinder: Handke, Karl-Heinz, D-2253 Tönning (DE); Wade, Dieter, Dipl.-Ing., D-2253 Tönning (DE)
(74) Vertreter: Schöning, Hans-Werner, Dipl.-Ing.

(56) Entgegenhaltungen:
- DE-A- 2 730 852
- US-A- 3 787 867
- US-A- 3 938 080

## Beschreibung

Die Erfindung betrifft eine richtungsweisende Lauflichtanlage mit einer Mehrzahl von in einer Flucht aufzustellenden, mittels einer Synchronsteuerung nacheinander ein- und/oder ausschaltenden Verkehrsleuchten mit jeweils eigener netzunabhängiger Stromquelle, bei der alle Leuchten mit einem aus der Stromquelle gespeisten Oszillator versehen sind, wobei die Oszillatoren aller Leuchten mit gleicher Frequenz arbeiten und für alle Leuchten eine gemeinsame an sie ankuppelbare Einschaltvorrichtung vorgesehen ist, sowie mit einem periodisch seine Zählerstufen durchlaufenden elektronischen Zähler, der an die Leuchtenendstufen anschaltet.

Eine Lauflichtanlage dieser Art ist bekannt (US-A-3 787 867), die als Navigationshilfe zur Bezeichnung von Fahrwassern bzw. Schiffahrtswegen verwendet wird. Bei dieser Lauflichtanlage wird eine Vielzahl von Navigationshilfseinrichtungen, die untereinander nicht elektrisch verbunden sind, dadurch synchronisiert, daß von einem gesonderten Sender aus gesendete elektromagnetische Wellen, die durch entsprechende Modulationen Synchronisationssignalanteile enthalten, von Empfängern empfangen werden, die jeweils in allen einzelnen Navigationshilfsmitteln enthalten sind. Eine Synchronisierung einer Lauflichtanlage mittels eines von einem Sender stammenden Synchronisationssignales ist nachteilig, da bei Ausfall des Senders die gesamte Lauflichtanlage nach kurzer Zeit außer Funktion kommt, da Oszillatoren in den Empfängern verwendet werden, die nicht hinreichend genug stabil sind, um über lange Zeiträume gleichphasig mit den anderen Oszillatoren der anderen Empfänger der Lauflichtanlage gleichphasig zu arbeiten.

Diese systembedingten Nachteile der Synchronsteuerung einer Lauflichtanlage mittels von einem HF-Sender ausgesendeten Synchronisationssignale lassen eine Anwendung für viele Zwecke, so auch zur steuerung von Lauflichtanlagen auf Straßenbaustellen ausscheiden.

Neben dieser bekannten, mittels eines HF-Senders gesteuerten Lauflichtanlage werden insbesondere im Baustellenbereich beispielsweise zur Fahrbahneinengung oder zum Fahrbahnwechsel Lauflichtanlagen verwendet, bei denen alle Leuchten untereinander entweder mit einem gemeinsamen Steuergerät oder untereinander mit Kabeln verbunden werden müssen. Auch die Verkabelung auf Baustellen ist nachteilig, da sie arbeitsaufwendig ist und wegen der verhältnismä- βig störanfälligen Kabel und Kabelverbindungen wenig betriebssicher. Eine Synchronisierung und Programmierung der einzelnen Leuchten einer Lauflichtanlage anstelle von HF-Signalen mit Infrarotsignalen ist theoretisch zwar auch möglich, aber auch diese Art der Steuerung ist nur mit hohem Kostenaufwand zu verwirklichen und weist die gleichen systembedingten Nachteile auf, wie die mit HF-Signalen gesteuerten Lauflichtanlagen.

Es ist Aufgabe der vorliegenden Erfindung, eine richtungsweisende Lauftichtantage zu schaffen, die einerseits ohne jede Verkabelung in besonders einfacher Weise von ungeschulten Personen aufgebaut werden kann, die sich andererseits durch geringe Gestehungs- und Wartungskosten auszeichnet und die über lange Einsatzzeiträume mit großer Konstanz arbeitet.

Gelöst wird die Aufgabe gemäß der Erfindung dadurch, daß dann der elektronische Zähler an die Leuchten-Endstufe anschaltet, wenn die jeweilige Zählerstellung mit der Stellung übereinstimmt, die die entsprechende Leuchte in der Leuchtenflucht einnehmen soll.

Der Vorteil der vorgeschlagenen Lauflichtanlage liegt darin, daß durch Verwendung eines dekadischen Zählers auf einfache Weise die unterschiedlichen Ausgänge des dekadischen Zählers auf die Endstufen zur Steuerung des Leuchtmittels geschaltet werden, d.h. die Synchronsteuerung erfolgt dadurch, daß das entsprechende Aufschalten der jeweiligen Ausgänge des dekadischen Zählers auf die Endstufe bzw. auf das Leuchtmittel dafür sorgt, daß dann der dekadische Zähler an die Leuchtenendstufe anschaltet, wenn die jeweile Zählerstellung mit der Stellung übereinstimmt, die die entsprechende Leuchte an der Leuchtenflucht einnehmen soll. Durch Vorsehen dieser Maßnahmen ist die Lauflichtanlage geeignet, von ungeschulten Personen synchronisiert und aufgestellt zu werden, da die einzelnen Leuchten entsprechend ihrer zugedachten Position in der Leuchtenflucht beispielsweise in einen Transport-oder Sammelbehälter geordnet einsetzbar sind, in dem sich auch die Einschaltvorrichtung befinden kann.

Weitere Einzelheiten der Erfindung ergeben sich aus den Unteransprüchen.

Nachfolgend werden bevorzugte Ausführungsformen der Erfindung beispielsweise anhand der beigefügten Zeichnungen erläutert.

In den Zeichnungen zeigen:
Fig. 1 eine schematische Seitenansicht einer Transportbox für zehn Leuchteneinheiten einer Lauflichtanlage,
Fig. 2 ein schematisches Schaltbild zu Fig. 1,
Fig. 3 eine der Fig. 2 ähnliche Darstellung einer Leuchteneinheit mit zusätzlichem Handausschalter,
Fig. 4 und 5 schematische Darstellungen von zwei weiteren Möglichkeiten, die Leuchteneinheiten einer Lauflichtanlage synchron zu starten und
Fig. 6 ein der Fig. 2 entsprechendes schematisches Schaltbild einer weiteren Ausführungsform der Erfindung.

Bei der Ausführungsform gemäß Fig. 1 und 2 befinden sich zehn selbständige und mit eigener Stromquelle versehene Leuchten 1 bis 10 in einer Transportbox 20, welche in ihrer Boden- oder Seitenfläche für jede einzelne Leuchte drei Berührungskontakte 27 enthält, die mit entsprechend ausgebildeten Berührungskontakten 26 an den einzelnen Leuchten 1 bis 10 zusammenwirken können. Die drei Berührungskontakte in der Transportbox 20 sind über Leitungen 21, 22 und 23 parallel geschaltet. Diese vorerwähnten Leitungen führen zu zwei Tasterschaltern 24 und 25_{f} mit denen die Lauflichtanlage in nachfolgend noch zu beschreibender Weise synchronisierend ein- und ausgeschaltet werden kann.

Die Unterbringung der einzelnen Leuchten 1 bis 10 in der Transportbox 20 ist in beliebiger Weise möglich. Zweckmäßigerweise werden jedoch die beispielsweise zehn Leuchten parallelstehend hintereinander ein- oder zweireihig angebracht, wodurch dann auch sichergestellt wird, daß die nach oben ragenden Optiken mit den Glüh- oder Blitzlampen, die sich außerhalb des Leuchtengehäuses befinden, nicht beschädigt werden können.

Wie die Fig. 2 zeigt, enthält jede einzelne Leuchte L1 bis L10 eine eigene netzunabhängige Stromquelle 30 in Form einer Trockenbatterie oder eines Akkus. Des weiteren ist in jeder Leuchte außer dem eigentlichen Leuchtmittel 35 ein quarzgesteuerter Oszillator 32 und ein dekadischer Zähler 33 vorgesehen. Zum Ein- und Ausschalten der einzelnen Leuchten dient der Synchronschalter 31, der den Spannungsausgang der Spannungsquelle 30 mit den vorerwähnten elektrischen und elektronischen Bauteilen verbinden kann. Der Synchronschalter 31 steht über die schon erwähnten Berührungskontakte 26 mit den in der Transportbox vorgesehenen Berührungskontakten 27 in Verbindung. Die Schaltung ist dabei so vorgenommen, daß unter Ausnutzung der Stromversorgung durch die einzelnen Spannungsquellen 30 durch kurze Betätigung des Tasters 24 alle Leuchten gleichzeitig ein- und durch einmaliges Betätigen des Tasters 25 auch ausgeschaltet werden können.

Wenn die erfindungsgemäße Lauflichtanlage in Betrieb genommen werden soll, werden alle Leuchten 1 bis 10 zur gleichen Zeit eingeschaltet, indem man, solange sie sich noch in der Transportbox 20 befinden, den Einschalttaster 24 betätigt. Anschließend können dann die einzelnen Leuchten entnommen und in der vorgesehenen Reihenfolge aufgestellt werden, ohne daß es hierzu irgendwelcher Leitungsverbindungen oder steuernden Licht- oder Funkstrecken bedarf. Durch das Einschalten ergibt sich eine Synchronisierung aller Leuchten, die auch nach dem Auseinandertragen der einzelnen Leuchten aufrechterhalten bleibt.

Bei Betätigung des Einschalttasters 24 wird jeweils über den Synchronschalter 31 der Reseteingang des Quarzoszillators 32 sowie der Reseteingang des dekadischen Zählers 33 auf Null gestellt. Beim Loslassen des Tasters 24 fangen alle Quarzoszillatoren 32 im gleichen Augenblick an und geben eine Frequenz von beispielsweise 10 Hz ab, welche einem Impulsabstand von 100 ms entspricht. Diese Impulse der Quarzoszillatoren 32 werden auf den dekadischen Zähler 33 geleitet, welcher zehn Ausgänge aufweist. In der Leuchte L1 ist der Zählerausgang 1 über die Endstufe 34 mit dem zugehörigen Leuchtmittel 35 verbunden. Bei der Leuchte 2 ist der Zählerausgang 2 über die Endstufe mit seinem zugehörigen Leuchtmittel verbunden und so weiter bis zur zehnten Leuchte, wo dann der zehnte Zählerausgang über die Endstufe mit dem zugehörigen Leuchtmittel verbunden ist. Auf diese Weise entsteht eine Aufleuchtfolge mit der vorerwähnten Frequenz von 10 Hz, die hier nur als Beispiel gewählt ist. Es würde sich also bei den angegebenen Daten ein Durchlauf des Lauflichtes über zehn Leuchten innerhalb einer Sekunde ergeben.

In Verbindung mit dem Lauflichteffekt ist noch zu erwähnen, daß es sich hier um Leuchtlicht und auch um Blitzlicht oder auch um Kombinationseffekte handeln kann. Ohne Bedeutung ist es auch für die Erfindung, ob die einzelnen Leuchtmittel nur für einen kurzen Augenblick eingeschaltet sind oder ob alle Leuchtmittel solange eingeschaltet bleiben, bis ein vollständiger Durchlauf erfolgt ist, damit dann anschließend alle Leuchtmittel zur gleichen Zeit abgeschaltet werden, bevor ein neuer Durchlauf beginnt. Verwendet man als Leuchtmittel beispielsweise Xenongasröhren, hat der Ausgang des Zählers die Aufgabe, über die Endstufe 34 für eine Zündung der Blitzröhre zu sorgen.

Aus der vorstehenden Beschreibung sollte klar geworden sein, daß alle Leuchten, nachdem sie einmal durch den Einschalttaster 24 gestartet sind, unverändert nach ihrem Programm arbeiten. Erst wenn man die Leuchten wieder mit der gemeinsamen Schaltvorrichtung, d. h. der Transportbox verbunden hat, kann man sie alle gemeinsam mittels des Ausschalttasters 25 wieder löschen.

Bei der weiteren Ausführungsform der Erfindung gemäß Fig. bis 5 ist an den einzelnen Leuchten L1-L10 auf äußere Kontaktverbindungen zu einer synchronisierenden Einschaltvorrichtung verzichtet. In der in Fig. 3 dargestellten Leuchte L2 decken sich die Bauelemente 30 und 32 bis 35 mit den in gleicher Weise numerierten Bauelementen der Fig. 2. Unterschiedlich ist jedoch, daß der jetzt verwendete Synchronschalter 41 so ausgebildet ist, daß er mit Hilfe eines äußeren Magnetfeldes eingeschaltet werden kann, um den Zähler 33 zu starten.

Wie Fig. 4 und 5 erkennen lassen, werden zum Synchron-Einschalten die einzelnen Leuchten L1-L10 in vorbestimmter räumlicher Lage, beispielsweise in einem Transportgestell zusammengebracht, in welchem sich der Magnetfelderzeuger befindet. Gemäß Fig. 4 befindet sich neben sämtlichen Leuchten bzw. in Nachbarschaft von deren Synchronschaltern 41 eine mit einer Handhabe 44 zu drehende Achse 43, die für jede einzelne Leuchte einen Dauermagneten 45 trägt. Nach der Zufuhr eines permanent-magnetischen Impulses laufen sämtliche Zähler 33 der Leuchten in der vorbeschriebenen Weise an, so daß es zum gewünschten Lauflichteffekt kommt.

Wie Fig. 5 zeigt, können anstelle der mechanisch bewegten Dauermagneten gemäß Fig. 5 auch Elektromagnete 46 verwendet werden, die für jede einzelne Leuchte parallel geschaltet sind und sich mit Hilfe eines Tasters 47 aus einer bei 48 angeschlossenen Batterie erregen lassen.

Wenn, wie Fig. 3 zeigt, ein Handschalter 42 vorgesehen ist, mit dem sich die Spannungsquelle 30 abklemmen läßt, lassen sich die einzelnen Leuchten separat ein- und auch ausschalten. Wenn die einzelnen Handschalter 42 nacheinander betätigt werden, ergibt sich zunächst ein synchroner Betrieb der Leuchtmittel. Erst nach Betätigung der Synchronisiereinrichtung gemäß Fig.4 und 5 kommt es zu der gewünschten Synchronisierung.

Um die Synchronisierschalter 41 auf äußere Magnetfelder ansprechbar zu machen, enthalten diese vorzugsweise einen Reedkontakt, einen Hallgenerator oder auch ein Relais.

Auch bei der jetzt nachfolgend zu beschreibenden Ausführungsform gemäß Fig. 6 sind Bauelemente, die Bauelementen der zuvor beschriebenen Ausführungsformen entsprechen, mit gleichen Bezugszeichen versehen.

Bei der Ausführungsform gemäß Fig. 6 ist der gemäß Fig. 2 in jeder einzelnen Leuchte vorgesehene elektronische Zähler 33 durch einen gemeinsamen Zähler 63 ersetzt, der sich in einer besonderen Einschaltvorrichtung befindet. Diese Einschaltvorrichtung ist vorzugsweise Teil einer für sämtliche Leuchten gemeinsamen Transportbox. Die Einschaltvorrichtung kann aber auch als Handprogrammiergerät ausgebildet sein.

Die erwähnte Einschaltvorrichtung 60 enthält eine eigene Spannungsquelle 61, beispielsweise einen Akkumulator oder eine Batterie. Zur Inbetriebnahme der Einschaltvorrichtung 60 dient ein zweipoliger Schalter 70, der im eingeschalteten Zustand einen Oszillator 62 einschaltet und im ausgeschalteten Zustand den Reseteingang 71 des elektronischen Zählers 63 auf Null stellt. Der quarzgesteuerte Oszillator 62, der genauso ausgebildet sein kann wie die Oszillatoren 32 der vorerwähnten Ausführungsformen dient zum Takten des elektronischen Zählers 63, dessen bei dekadischer Ausbildung vorgesehenen zehn Ausgänge jeweils zu einem Verstärker 64 führen. Diese einzelnen Verstärker 64 führen über Leitungen 66 zu Infrarotdioden 65, die in der Transportbox 20 in Sichtverbindung mit Fotodioden 53 angeordnet sind, die sich in den einzelnen Leuchteneinheiten L1-L10 befinden. Hier kann beispielsweise daran gedacht werden, daß am Boden der Transportbox 20 an den einzelnen Stellplätzen der Leuchteneinheiten die entsprechenden Leuchtdioden 65 angeordnet werden, und zwar an einer Stelle angeordnet werden, an der sich in der Bodenfläche der Leuchte eine Öffnung befindet, hinter der die Fotodiode 53 angeordnet ist. Die Einschaltstrecke zwischen Einschaltgerät und den einzelnen Leuchten ist daher jeweils die Sichtverbindung zwischen der Infrarotdiode 65 und der Fotodiode 53.

Jede einzelne Leuchte 11-L10 muß von Hand mit einem an der Leuchte befindlichen Schalter 52 eingeschaltet werden, welcher die Verbindung zur leuchteneigenen Stromquelle 30 herstellt.

Die in den Transportbehälter 20 einzusetzenden Einzelleuchten enthalten jeweils eine Batterie 30, einen Infrarot-Diodenempfänger 53 zur späteren Programmierung, einen Quarzoszillator 32, einen Teiler 51, der einen Sekundenimpuls an die Endstufe 34 mit dem dazugehörigen Leuchtmittel 35 abgibL Der eingeschaltete Teiler 51 gibt die Möglichkeit, des Osziiiaior 32 mit einer Frequenz laufen zu lassen, die erheblich größer ist als die Frequenz, mit der die Leuchtmittel 35 geschaltet werden sollen.

Um jetzt die vorstehend beschriebene Anlage als Führungslicht oder richtungsweisendes Lauflicht zu betreiben, benötigt man die vorerwähnte Einschaltvorrichtung 60, die vorzugsweise in die Transportbox 20 eingebaut ist. Durch Betätigen des zweipoligen Schalters 70 wird die Batterie 61 eingeschaltet, so daß der Oszillator 62 zu schwingen beginnt. Dabei wird auch der Reseteingang 71 des Zählers 63 freigegeben, damit der Zähler die angeschlossenen Verstärker 64 mit ihren Infrarotdioden 65 zeitversetzt der Reihe nach einschalten kann. Der kurze Impuls der Infrarotdioden 65 wird von der in Sichtkontakt befindlichen Fotodiode 53 in den Leuchten L1-L10 aufgenommen. Durch die kurze Belichtung der Fotodioden 53 wird der Teiler 51 über den Reseteingang auf Null gesetzt und beginnt dann programmgemäß zu arbeiten, so daß die gewollte Aufleuchtfolge entsteht. Auf diese Weise erfolgte somit die Programmierung durch zeitlich versetzte IP-Impulse in der Transportbox. Verständlicherweise ist es mit der erfindungsgemäßen Anlage auch möglich, durch Aussenden eines synchronen Impulses dafür zu sorgen, daß alle Leuchten gleichzeitig aufleuchten oder blitzen.

Wenn man die Einschaltvorrichtung 60 von der Transportbox löst und sie als gesondertes Handprogrammiergerät ausbildet, läßt sich mit diesem Gerät genauso arbeiten wie mit einer TV-Fernsteuerung. Hier wird dann für jede Leuchtenposition ein Schaltknopf vorgesehen. Das Handprogrammiergerät ist grundsätzlich genauso ausgebildet wie die Einschaltvorrichtung in der Transportbox, nur daß die IR-Dioden fortfallen und in einer Optik eine IR-Diode vorgesehen ist, mit der man den IR-Empfänger einer Leuchte anstrahlen kann. Wenn man das Handprogrammiergerät in Richtung der ersten Leuchte hält und den ersten Schalter betätigt, wird die Leuchte den Impuls erhalten, der für die erste Leuchte bestimmt ist. Das gleiche.gilt auch für die zweite Leuchte usw. Wenn man alle Leuchten mit ein und demselben Schalter programmiert, erhält man eine synchronblitzende Anlage.

## Patentansprüche

1. Richtungsweisende Lauflichtanlage mit einer Mehrzahl von in einer Flucht aufzustellenden, mittels einer Synchronsteuerung nacheinander ein-und/oder ausschaltenden Verkehrsleuchten (L) mit jeweils eigener netzunabhängiger Stromquelle (30), bei der alle Leuchten (L) mit einem aus der Stromquelle (30) gespeisten Oszillator (32; 62) versehen sind, wobei die Oszillatoren (32; 62) aller Leuchten (L) mit gleicher Frequenz arbeiten und für alle Leuchten (L) eine gemeinsame an sie ankuppelbare Einschaltvorrichtung (24, 25; 45; 47; 60) vorgesehen ist, sowie mit einem periodisch seine Zählerstufen durchlaufenden elektroni- _ schen Zähler (33; 63), der an die Leuchten-Endstufe (34) anschaltet, dadurch gekennzeichnet, daß dann der elektronische Zähler (33; 63) an die Leuchten-Endstufe (34) anschaltet, wenn die jeweilige Zählerstellung mit der Stellung übereinstimmt, die die entsprechende Leuchte (L) in der Leuchtenflucht einnehmen soll.

2. Lauflichtanlage nach Anspruch 1, dadurch gekennzeichnet, daß die gemeinsame Einschaltvorrichtung in einem Transport- oder Sammelbehälter (20) angeordnet ist, in welchem die einzelnen Leuchten (L) entsprechend ihren zugedachten Positionen in der Leuchtenflucht einsetzbar sind.

3. Lauflichtanlage nach Anspruch 1 und 2, dadurch gekennzeichnet, daß jede Leuchte (L) mit einem von der Einschaltvorrichtung beeinflußten Synchronschalter (31) und einem vom Oszillator (32) getakteten elektronischen Zähler (33) versehen ist und daß in jeder Leuchte (L) die Leuchten- Endstufe (34) nur mit einer einzigen vorbestimmten Zählerstufe verbunden ist, deren Position im Zähler (33) der zugedachten Leuchtenposition in der Leuchtenflucht entspricht.

4. Lauflichtanlage nach Anspruch 1 und 2, dadurch gekennzeichnet, daß die im gemeinsamen Transport- oder Sammelbehälter (20) angeordnete Einschaltvorrichtung (60) eine Stromquelle (61), einen Oszillator (62) und einen vom Oszillator (62) getakteten für alle Leuchten (L) gemeinsamen elektronischen Zähler (63) enthält, dessen Zählstufen-Ausgänge an jeweils einen bestimmten, zugeordneten Leuchtenplatz des Behälters (20) angeschlossen sind.

5. Lauflichtanlage nach Anspruch 1 bis 4, dadurch gekennzeichnet, daß die Einschaltvorrichtung für die einzelnen Leuchten (L) einen Magnetfelderzeuger und die einzelnen Leuchten (L) magnetisch ansprechende Synchronschalter (Fig. 3, 41) enthalten.

6. Lauflichtanlage nach Anspruch 5, dadurch gekennzeichnet, daß die Einschaltvorrichtung Permanentmagnete (Fig. 4, 45) enthält.

7. Lauflichtanlage nach Anspruch 5, dadurch gekennzeichnet, daß die Einschaltvorrichtung Elektromagnete (Fig. 5, 46) enthält.

8. Lauflichtanlage nach Anspruch 1 bis 5, dadurch gekennzeichnet, daß zum Anschluß der Einschaltvorrichtung an den Wänden des Transport-oder Sammelbehälters (Fig. 1, 20) für die einzelnen Leuchten (L) parallel geschaltete, mit einem Einschalttaster (24) verbunden Steck- oder Berührungskontakte (27) und an den einzelnen Leuchtengehäusen (L) herausgeführte Außenkontakte (26) vorgesehen sind.

9. Lauflichtanlage nach Anspruch 8, dadurch gekennzeichnet, daß der Transport- oder Sammelbehälter (20) mit einem Ausschalttaster (25) zum gleichzeitigen Abschalten aller eingesetzten Leuchten (L) versehen ist.

10. Lauflichtanlage nach Anspruch 1 bis 5, dadurch gekennzeichnet, daß zwischen der Einschaltvorrichtung (60) und den einzelnen Leuchten (L) Infrarot-Sichtverbindungen (65/53) vorgesehen sind, wobei der Transport- oder Sammelbehälter (20) IR-Dioden (65) und die einzelnen Leuchten (L) IR-Empfänger (53) enthalten.

11. Lauflichtanlage nach Anspruch 10, dadurch gekennzeichnet, daß in jeder Leuchte (L) zwischen IR-Empfänger (53) und Stromquelle (30) ein manuell bedienbarer Ausschalter (52) vorgesehen ist.

12. Lauflichtanlage nach Anspruch 1 bis 11, dadurch gekennzeichnet, daß die elektronischen Zähler (33; 63) dekadische Zähler mit zehn Ausgängen sind.

13. Lauflichtanlage nach Anspruch 1 bis 12, dadurch gekennzeichnet, daß die Oszillatoren (32; 62) quarzgesteuert sind.

14. Lauflichtanlage nach Anspruch 1 bis 13, dadurch gekennzeichnet, daß die Oszillatoren (32; 62) mit einer Frequenz von etwa 10 Hz arbeiten.

15. Lauflichtanlage nach Anspruch 1 bis 14, dadurch gekennzeichnet, daß die Frequenz des Oszillators (32; 62) sich von der gewünschten Schaltfrequenz der Leuchten (L) unterscheidet und zwischen dem Ausgang des Oszillators (32) und dem Eingang der Leuchten-Endstufe (34) ein Teiler (51) angeordnet ist.

16. Lauflichtanlage nach Anspruch 1 bis 15, dadurch gekennzeichnet, daß zum Einschalten der elektronischen Zähler (63) ein mehrpoliger Schalter (70) vorgesehen ist, der in der Ausschaltstellung den Reseteingang (71) des Zählers (63) auf Null stellt.

## Claims

1. A direction-indicating running-light system having a plurality of traffic lamps (L) to be set up in a line, which are switched on and/or off in succession by means of a synchronizing control and each of which has its own current source (30) independent of the mains, wherein all the lamps (L) are provided with an oscillator (32; 62) fed from the current source (30), the oscillators (32; 62) of all the lamps (L) working at the same frequency and a common switching-on device (24, 25; 45; 47; 60) which can be coupled to the lamps being provided for all the lamps (L), and having an electronic counter (33; 63) which periodically runs through its counter stages and connects to the lamp end stage (34), characterised in that the electronic counter (33; 63) connects to the lamp end stage (34) when the current counter position coincides with the position which the corresponding lamp (L) should occupy in the line of lamps.

2. A running-light system according to Claim 1, characterised in that the common switching-on device is disposed in a transport or storage container (20) in which the individual lamps (L) can be inserted according to their intended positions in the line of lamps.

3. A running-light system according to Claims 1 and 2, characterised in that each lamp (L) is provided with a synchronized switch (31) which can be influenced by the switching-on device and with an electronic counter (33) supplied with clock pulses by the oscillator (32), and that, in each lamp (L), the lamp end stage (34) is connected only to a single predetermined counter stage, the position of which in the counter (33) corresponds to the intended position of the lamp in the line of lamps.

4. A running-light system according to Claims 1 and 2, characterised in that the switching-on device (6) disposed in the common transport or storage container (20) contains a current source (61), an oscillator (62) and a common electronic counter (63) for all the lamps (L), which counter is supplied with clock pulses from the oscillator (62) and the counter stage outputs of which are each connected to a specific associated lamp location in the container (20).

5. A running-light system according to Claims 1 to 4, characterised in that the switching-on device contains a magnetic-field generator for the individual lamps (L) and the individual lamps (L) contain syncchronized switches (Figure 3, 41) responding magnetically.

6. A running-light system according to Claim 5, characterised in that the switching-on device contains permanent magnets (Figure 4, 45).

7. A running-light system according to Claim 5, characterised in that the switching-on device contains electromagnets (Figure 5, 46).

8. A running-light system according to Claims 1 to 5, characterised in that, for the connection of the switching-on device to the walls of the transport or storage container (Figure 1, 20), plugs or contacts (27), which are connected in parallel and connected to a switching-on push-button switch (24), are provided for the individual lamps (L), and external contacts (26), which are taken out at the individual lamp housing (L) are provided.

9. A running-light system according to Claim 8, characterised in that the transport or storage container (20) is provided with a switching-off push-button switch (25) for simultaneously switching off all the lamps (L) used.

10. A running-light system according to Claims 1 to 5, characterised in that infrared visual communication (65/63) is provided between the switching-on device (60) and each of the individual lamps (L), while the transport or storage container (20) contains IR diodes (65) and the individual lamps (L) contain IR receivers (53).

11. A running-light system according to Claim 10, characterised in that a cutout switch (52), which can be operated manually, is provided in each lamp (L) between IR receiver (53) and current source (30).

12. A running-light system according to Claims 1 to 11, characterised in that the electronic counters (33; 63) are decade counters with ten outputs.

13. A running-light system according to Claims 1 to 12, characterised in that the oscillators (32; 62) are crystal-controlled.

14. A running-light system according to Claims 1 to 13, characterised in that the oscillators (32; 62) work at a frequency of about 10 Hz.

15. A running-light system according to Claims 1 to 14, characterised in that the frequency of the oscillator (32; 62) differs from the desired switching frequency of the lamps (L) and a divider (51) is disposed between the output of the oscillator (32) and the input of the lamp end stage (34).

16. A running-light system according to Claims 1 to 15, characterised iii that a-multiple-pole switch (70) is provided to switch on the electronic counters (33/63) and, in the off position, sets the reset input (71) of the counter (63) to zero.

## Revendications

1. Installation d'éclairage de parcours avec indication de direction, comportant plusieurs feux de signalisation (L) disposés sur une ligne, pouvant être allumés et/ou éteints successivement au moyen d'une commande de synchronisation et comportant chacun une source de courant (30) propre et indépendante du secteur, installation dans laquelle tous les feux (L) sont pourvus d'un oscillateur (32, 62) alimenté par la source de courant (30), les oscillateurs (32, 62) de tous les feux (L) opérant à la même fréquence et tous les feux (L) étant associés à un dispositif d'enclenchement commun (24, 25; 45; 47; 60) auquel ils peuvent être reliés, ainsi qu'un compteur électronique (33; 63) balayant périodiquement ses étages de comptage et qui agit sur les étages finaux (34) des feux, caractérisée en ce que le compteur électronique (33; 63) agit sur l'étage final (34) des feux quand la position correspondante du compteur correspond à la position que doit occuper le feu correspondant (L) dans la ligne de feux.

2. Installation d'éclairage de parcours selon la revendication 1, caractérisée en ce que l'ensemble du dispositif d'enclenchement est disposé dans un récipient de transport ou collecteur (20), dans lequel les différents feux (L) peuvent être mis en place en correspondance aux positions envisagées pour eux dans la ligne d'éclairement.

3. Installation d'éclairage de parcours selon une des revendications 1 et 2, caractérisée en ce que chaque feu (L) est pourvu d'un commutateur de synchronisation (31) pouvant être influencé par le dispositif d'enclenchement ainsi que d'un compteur électronique (33) commandé par l'oscillateur (32) et en ce que, dans chaque feu (L), l'étage final de feu (34) est relié seulement à un étage prédéterminé du compteur, dont la position dans le compteur (33) correspond à la position envisagée pour le feu dans la ligne d'éclairage.

4. Installation d'éclairage de parcours selon une des revendications 1 et 2, caractérisée en ce que le dispositif d'enclenchement (60) disposé dans un récipient commun de transport ou collecteur (20) comporte une source de courant (61), un oscillateur (62) et un compteur électronique (63) actionné par l'oscillateur (62) et commun à tous les feux (L), les sorties d'étages de comptage étant reliées respectivement à une position déterminée et associée de feu dans le récipient (20).

5. Installation d'éclairage de parcours selon une des revendications 1 à 4, caractérisée en ce que le dispositif d'enclenchement des différents feux (L) comporte un générateur de champ magnétique et les différeux feux (L) contiennent des commutateurs de synchronisation (41) (figure 3) réagissant magnétiquement.

6. Installation d'éclairage de parcours selon la revendication 5, caractérisée en ce que le dispositif d'enclenchement contient des aimants permanents (45) (figure 4).

7. Installation d'éclairage de parcours selon la revendication 5, caractérisée en ce que le dispositif d'enclenchement contient des électro-aimants (46) (figure 5).

8. Installation d'éclairage de parcours selon une des revendications 1 à 5, caractérisée en ce que, pour une liaison du dispositif d'enclenchement avec les parois du récipient de transport ou collecteur (30) (figure 1), il est prévu, pour les différents feux (L) des contacts (27) d'enfichage ou de liaison branchés en parallèle et reliés à une touche d'enclenchement (24) et il est prévu des contacts extérieurs (26) sortant des différents carters de feux (L).

9. Installation d'éclairage de parcours selon la revendication 8, caractérisée en ce que le récipient de transport ou collecteur (20) est pourvu d'une touche d'extinction (25) servant à éteindre simultanément tous les feux enclechés (L).

10. Installation d'éclairage de parcours selon une des revendications 1 à 5, caractérisée en ce qu'il est prévu entre le dispositif d'enclenchement (60) et les différents feux (L) des liaisons visibles à infrarouge (65/53), le récipient de transport ou collecteur (20) comportant des diodes à infrarouge (65) et les différents feux (L) comportant des récepteurs d'infrarouge (53).

11. Installation d'éclairage de parcours selon la revendication 10, caractérisée en ce qu'il est prévu dans chaque feu (L), entre un récepteur d'infrarouge (53) et une source de courant (30) un déclencheur (52) pouvant être manoeuvré manuellement.

12. Installation d'éclairage de parcours selon une des revendications 1 à 11, caractérisée en ce que les compteurs électroniques (33; 63) sont des compteurs à décades comportant dix sorties.

13. Installation d'éclairage de parcours selon une des revendications 1 à 12, caractérisée en ce que les oscillateurs (32; 62) sont commandés par quartz.

14. Installation d'éclairage de parcours selon une des revendications 1 à 13, caractérisée en ce que les oscillateurs (32; 62) fonctionnent à une fréquence d'environ 10 Hz.

15. Installation d'éclairage de parcours selon une des revendications 1 à 14, caractérisée en ce que la fréquence de l'oscillateur (32; 62) se différencie de la fréquence de commande désirée des feux (L) et il est prévu un diviseur (51) entre la sortie de l'oscillateur (32) et l'entrée de l'étage final de feu (34).

16. Installation d'éclairage de parcours selon une des revendications 1 à 15, caractérisée en ce que, pour l'enclenchement du compteur électronique (33/63), il est prévu un commutateur multipolaire (70), qui remet à zéro l'entrée de remise à zéro (71) du compteur (63) dans la position de coupure.
